# EUROPÄISCHE PATENTANMELDUNG

(11) **EP 4 699 714 A1**
(43) Veröffentlichungstag der Anmeldung: **25.02.2026**
(21) Anmeldenummer: 24195589.7
(22) Anmeldetag: 21.08.2024
(51) Int. Cl.: B07C 5/342

(54) **VERFAHREN ZUM AUSSORTIEREN VON FREMDKÖRPERN AUS EINEM MASSENSTROM VON ZUCKERRÜBEN UND EINE VORRICHTUNG ZUM AUSSORTIEREN VON FREMDKÖRPERN AUS EINEM MASSENSTROM VON ZUCKERRÜBEN**

(71) Anmelder: OptoSort GmbH, 9020 Klagenfurt am Wörthersee (AT); Pfeifer & Langen IP GmbH, 50858 Köln (DE)
(72) Erfinder: OPRIESSNIG, Thomas, 9372 Eberstein (AT); OPRIESSNIG, Florian, 9372 Eberstein (AT); KLOSTERHALFEN, Wolfgang, 50170 Kerpen-Sindorf (DE)
(74) Vertreter: Kutzenberger Wolff & Partner

(57) **Zusammenfassung**

Die vorliegende Erfindung betrifft ein Verfahren zum Aussortieren von Fremdkörpern aus einem Massenstrom von Zuckerrüben, wobei der Massenstrom mittels einer Fördereinheit mit mindestens einem Förderband durch eine Erkennungseinheit transportiert wird, wobei stromabwärts der Fördereinheit eine Sortiereinheit angeordnet ist, wobei die Sortiereinheit über die Erkennungseinheit angesteuert wird und derart konfiguriert ist, dass Fremdkörper von einer gewöhnlichen Trajektorie des Massenstroms abgelenkt werden,
wobei die Erkennungseinheit zumindest die folgenden Schritte ausführt:
I. in einem ersten Verfahrensschritt werden auf der Fördereinheit angeordnete Objekte des Massenstroms mittels Laserentfernungsmessung, insbesondere Lasertriangulation, erkannt;
II. in einem auf den ersten Verfahrensschritt folgenden zweiten Verfahrensschritt werden die erkannten Objekte zumindest teilweise mittels hyperspektraler oder multispektraler Bildgebung optisch aufgenommen, wobei erste Bildpunkte erzeugt werden;
III. in einem auf den zweiten Verfahrensschritt folgenden dritten Verfahrensschritt werden die erzeugten ersten Bildpunkte ausgewertet, um Fremdkörper im Massenstrom zu erkennen; und

in einem auf den dritten Verfahrensschritt folgenden vierten Verfahrensschritt wird die Sortiereinheit durch die Erkennungseinheit derart angesteuert, dass erkannte Fremdkörper von der gewöhnlichen Trajektorie des Massenstroms abgelenkt werden.

## Beschreibung

### Stand der Technik

Die vorliegende Erfindung betrifft ein Verfahren zum Aussortieren von Fremdkörpern aus einem Massenstrom von Zuckerrüben. Ein weiterer Gegenstand der Erfindung ist eine Vorrichtung zum Aussortieren von Fremdkörpern aus einem Massenstrom von Zuckerrüben.

Zuckerrüben werden üblicherweise von einem Feld mechanisch geerntet und vor der Weiterverarbeitung zunächst auf Rübenplätzen oder in einem Rübenbunker zwischengelagert. Während des Ernteprozesses werden die Zuckerrüben mechanisch aus dem Boden gehoben, wobei häufig bei diesem Schritt ungewollte Fremdkörper mit aufgelesen werden. Diese ungewollten Fremdkörper können beispielsweise Steine, Erde, Flaschen (Glas, Plastik und andere), Metalle, Kunststoffe, Holz, Kraut, Blätter etc. sein. Zu den Fremdkörpern zählen unter anderem auch schlechte, zu kleine oder unreife Zuckerrüben oder Bruchstücke von Zuckerrüben. Diese sind insbesondere bei der weiteren Verarbeitung der Zuckerrüben unerwünscht. Um verarbeitbare Zuckerrüben bereitzustellen, müssen diese Fremdkörper aussortiert werden und die nutzbaren Zuckerrüben gereinigt werden. Erst dann kann die Zuckerrübe als solche verarbeitet werden und Zucker extrahiert werden.

Bei der industriellen Zuckerproduktion in einer Zuckerproduktionsanlage wird typischerweise zunächst eine Rübenaufbereitung vorgenommen, in welcher die erwähnten Fremdkörper entfernt werden. Gemäß dem Stand der Technik werden die Zuckerrüben in der Rübenaufbereitung als Massenstrom mittels Wasser, beispielsweise in Schwemmkanälen, transportiert. Das Aussortieren der Fremdkörper erfolgt durch physikalische Trennverfahren wie Steinfänger (z.B. Gurt- und Trommelsteinfänger), Waschtrommeln, welche einen hohen Platzbedarf haben und einen hohen mechanischen Wartungsaufwand erfordern. Das Transportieren des Massestroms an Zuckerrüben mittels Wasser bringt zwar den Vorteil mit sich, dass die Zuckerrüben bereits beim Aussortieren der Fremdkörper gesäubert werden. Mit dem Wassertransport ist aber auch der Nachteil eines hohen Wasser- und Energiebedarfs verbunden. Darüber hinaus geben die Zuckerrüben während des Kontakts mit dem Wasser einen gewissen Anteil des in der Zuckerrübe vorhandenen Zuckers an das Wasser ab. Deshalb ist oftmals eine Abwasserreinigung notwendig, um dessen Zuckerbelastung zu reduzieren.

Aus der EP 2 893 329 A1 ist ein Verfahren zur Handhabung von geerntetem Wurzelgemüse, insbesondere Kartoffeln, bekannt, bei welchem das Wurzelgemüse im freien Fall optisch erfasst wird. Unter der Verwendung eines hyperspektralen oder multispektralen Bildgebungssystems werden Bilddaten bestehend aus Bildpixeln erzeugt, welche jeweils ein Spektralprofil basierend auf der Reflexionsintensität des erfassten Materials auf. Die Bildpixel werden analysiert, um einzelne Objekte zu erkennen. Das Kategorisieren der erkannten Objekte erfolgt durch Erzeugen eines statistischen Profils, das mit dem Objekt assoziiert ist, basierend auf dem spektralen Profil der Bildpixel, die innerhalb des Objekts gruppiert sind. Um akzeptables Wurzelgemüse von inakzeptablem zu trennen, müssen die Bildaufnahme und die darauffolgende Auswertung innerhalb kürzester Zeit bewerkstelligt werden. Weiter besteht insbesondere bei größeren Massenflüssen die Problematik der Überschneidung von Objekten im Flug und die Auswertung der Bildpixel für viele identifizierte Objekte gleichzeitig. Hierdurch wird die Genauigkeit der Erkennung und des Aussortierens beeinträchtigt.

### Offenbarung der Erfindung

Vor diesem Hintergrund ist es Aufgabe der vorliegenden Erfindung, ein robustes Erkennen und Aussortieren von Fremdkörpern bei gleichzeitig geringem Platzbedarf zu ermöglichen.

Die Aufgabe wird gelöst durch ein Verfahren zum Aussortieren von Fremdkörpern aus einem Massenstrom von Zuckerrüben, wobei der Massenstrom mittels einer Fördereinheit mit mindestens einem Förderband durch eine Erkennungseinheit transportiert wird, wobei stromabwärts der Fördereinheit eine Sortiereinheit angeordnet ist, wobei die Sortiereinheit über die Erkennungseinheit angesteuert wird und derart konfiguriert ist, dass Fremdkörper von einer gewöhnlichen Trajektorie des Massenstroms abgelenkt werden, wobei die Erkennungseinheit zumindest die folgenden Schritte ausführt:
I. in einem ersten Verfahrensschritt werden auf der Fördereinheit angeordnete Objekte des Massenstroms mittels Laserentfernungsmessung, insbesondere Lasertriangulation, erkannt;
II. in einem auf den ersten Verfahrensschritt folgenden zweiten Verfahrensschritt werden die erkannten Objekte zumindest teilweise mittels hyperspektraler oder multispektraler Bildgebung optisch aufgenommen, wobei erste Bildpunkte erzeugt werden;
III. in einem auf den zweiten Verfahrensschritt folgenden dritten Verfahrensschritt werden die erzeugten ersten Bildpunkte ausgewertet, um Fremdkörper im Massenstrom zu erkennen; und
IV. in einem auf den dritten Verfahrensschritt folgenden vierten Verfahrensschritt wird die Sortiereinheit durch die Erkennungseinheit derart angesteuert, dass erkannte Fremdkörper von der gewöhnlichen Trajektorie des Massenstroms abgelenkt werden.

Gemäß der Erfindung werden im Rahmen der Rübenaufbereitung die Fremdkörper in dem Massestrom mittels der Erkennungseinheit erkannt und dann mittels der Sortiereinheit aus diesem Massestrom aussortiert. Auf diese Weise kann der Nutzanteil an Zuckerrüben von den Fremdkörpern separiert werden ohne auf physikalische Trennverfahren wie z.B. Gurt- oder Trommel-Steinfänger und Krautfänger zurückzugreifen. Hierdurch werden der Platzbedarf und der mechanische Instandhaltungsaufwand zur Rübenaufbereitung reduziert. Die Verwendung der Erkennungseinheit und der Sortiereinheit ermöglicht zudem, auf den Wassertransport zu verzichten, also den Massestrom umfassend die Zuckerrüben und die Fremdkörper trocken zu transportieren. Hierdurch kann der Wasserverbrauch bei der Rübenaufbereitung drastisch reduziert werden.

Erfindungsgemäß werden Objekte des Massenstroms mittels Laserentfernungsmessung erkannt während diese auf der Fördereinheit angeordnet sind. Die Fördereinheit kann dabei insbesondere eine Bezugs- oder Nullebene für die Laserentfernungsmessung darstellen, so dass ein Objekt welches auf der Fördereinheit liegt, erkannt wird, sofern es von dieser Bezugs- oder Nullebene erhaben ist. Sofern ein Objekt erkannt wurde, wird dieses darauffolgend zumindest teilweise mittels hyperspektraler oder multispektraler Bildgebung optisch aufgenommen. Die bei dieser Aufnahme erzeugten ersten Bildpunkte werden sodann ausgewertet, um Fremdkörper im Massenstrom zu erkennen. Sofern ein Fremdkörper erkannt wird, steuert die Erkennungseinheit die Sortiereinheit derart, dass erkannte Fremdkörper von der gewöhnlichen Trajektorie des Massenstroms abgelenkt werden. Ein Vorteil des erfindungsgemäßen Verfahrens liegt darin, dass das Erkennen von Objekten des Massenstroms und das Klassifizieren dieser Objekte aufgrund zweier separater Messungen - der Laserentfernungsmessung und der optischen Aufnahme - durchgeführt wird. Daher können auf die jeweilige Messung spezialisierte Einrichtungen verwendet und hierdurch die Genauigkeit von Erkennung und Sortierergebnis erhöht werden. Ein weiterer Vorteil des erfindungsgemäßen Verfahrens besteht darin, dass lediglich die Fremdkörper von der Trajektorie abgelenkt werden. Die Zuckerrüben werden bevorzugt auf einer Trajektorie geführt, welche jeglichen Beschädigungen an den Zuckerrüben reduziert bzw. vermeidet.

Als Fremdkörper kommen gemäß der Erfindung insbesondere Steine, Erde, Flaschen (Glas, Plastik und andere), Metalle, Kunststoffe, Holz, Kraut, Blätter etc. von dem Nutzanteil an Zuckerrüben getrennt werden. Als Fremdkörper werden ferner auch zu kleine, verdorbene oder verrotte Zuckerrüben von dem Nutzanteil getrennt.

In einer weiteren vorteilhaften Ausgestaltung der Erfindung wird der zweite Verfahrensschritt lediglich ausgeführt, sofern ein erkanntes Objekt im ersten Verfahrensschritt eine quantitative Schwelle, insbesondere eine vordefinierte Höhe, bevorzugt die minimale Höhe einer durchschnittlich guten Zuckerrübe, überschritten wurde. Es ist denkbar, dass alle erkannten Teile unterhalb dieser Schwelle als Fremdkörper zu verstehen sind und somit unmittelbar durch die Sortiereinheit aussortiert werden können. Dies kann insbesondere Energie und Rechenkapazität zur Auswertung einsparen.

Gemäß einer vorteilhaften Ausgestaltung der Erfindung ist vorgesehen, dass das optische Aufnehmen der erkannten Objekte mittels hyperspektraler oder multispektraler Bildgebung mit einer Zeilenkamera erfolgt, die zur hyperspektralen oder multispektralen Bildgebung eingerichtet ist. Die Zeilenkamera kann Teil der Erkennungseinheit sein und insbesondere im Wesentlichen senkrecht oberhalb der Fördereinheit angeordnet sein. Eine Zeilenkamera stellt erstens einen geringen Hardwareaufwand dar und zweitens wird lediglich eine Scanzeile durch die Kamera bereitgestellt. Eine Zeilenkamera kann die gleiche Anzahl an Pixeln oder mehr Pixel aufweisen als eine üblicher Flächensensor, wobei die Zeilenkamera diese Pixel auf lediglich eine Bildzeile verteilt, so dass eine bessere räumliche Auflösung bei einem vorgegebenen Objektfeld möglich ist. So kann das erkannte Objekt zumindest teilweise mittels hyperspektraler oder multispektraler Bildgebung optisch aufgenommen werden, wobei die Aufnahme eine bessere räumliche Auflösung ermöglichen kann. Um die erkannten Objekte möglichst präzise zu bestimmen, ist die Scanzeile senkrecht zu der Förderrichtung des Massenstroms angeordnet, bevorzugt stellt die Förderbandoberfläche die Bezugsebene dar. Dies erlaubt es die gesamte Breite der Fördereinheit und/oder des Förderbandes optisch aufzunehmen.

Gemäß einer vorteilhaften Ausgestaltung der Erfindung ist vorgesehen, dass in dem zweiten Verfahrensschritt die erkannten Objekte zusätzlich zumindest teilweise mittels einer RGB-Kamera optisch aufgenommen werden, wobei zweite Bildpunkte erzeugt werden, wobei in dem dritten Verfahrensschritt zusätzlich die zweiten Bildpunkte ausgewertet werden, um Fremdkörper in dem Massestrom zu erkennen. Die RGB-Kamera kann zweite Bildpunkte bereitstellen, wobei diese bei der Auswertung in dem dritten Verfahrensschritt die Erkennungsperformance der Erkennungseinheit bzgl. der Fremdkörper im Massenstrom erhöht. Der Begriff RGB bezieht sich auf das angewendete Farbmodell der Kamera. Das Farbmodell addiert die roten, grünen und blauen Primärfarben des Lichts, um verschiedene Farben zu erzeugen. Die RGB-Kamera nimmt bevorzugt Licht mit einer Wellenlänge von 400 bis 700 nm auf. Alternativ kann eine RGB-IR-Kamera genutzt werden, welche zusätzlich einen Infrarot-Anteil aufnimmt. Diese Kamera kann insbesondere vorteilhaft bei der Anwendung an wechselnden Tages- und Nachtbedingungen sein. Weiter kann die Qualität der RGB-Ausgabe bzw. der zweiten Bildpunkte erhöht werden, da der Anteil des IR-Lichts in der RGB-Komponente der zweiten Bildpunkte gemessen werden kann und eine entsprechende Farbkorrektur vorgenommen werden kann.

Gemäß einer vorteilhaften Ausgestaltung der Erfindung weist die Erkennungseinheit mindestens einen Lasersensor, eine Kamera zur hyperspektralen oder multispektralen Bildgebung und eine RGB-Kamera auf, wobei die Erkennungseinheit derart konfiguriert ist, dass die Erkennungseinheit nur ein Förderband oder mehrere Förderbänder zeitgleich überwacht. Sofern die Fördereinheit mehrere Förderbänder umfasst, kann jedes Förderband einer Erkennungseinheit zugeordnet sein, wobei das jeweilige Förderband den jeweiligen Massenstrom durch die jeweilige Erkennungseinheit transportiert. Alternativ werden die mehreren Förderbänder durch eine Erkennungseinheit transportiert, wobei diese eine Erkennungseinheit die Sortiereinheit derart ansteuert, dass der erkannte Fremdkörper eines Förderbandes von der gewöhnlichen Trajektorie des Massenstroms abgelenkt wird.

Gemäß einer vorteilhaften Ausgestaltung der Erfindung ist vorgesehen, dass die RGB-Kamera eine Zeilenkamera ist. Die RGB-Kamera wird bevorzugt derart angeordnet, dass die erzeugte Scanzeile der RGB-Kamera im Wesentlichen parallel zur Scanzeile der Zeilenkamera, welche zur Aufnahme der erkannten Objekte mittels hyperspektraler oder multispektraler Bildgebung eingerichtet ist, ist. Die RGB-Kamera kann entweder stromaufwärts oder stromabwärts der Zeilenkamera, welche zur Aufnahme der erkannten Objekte mittels hyperspektraler oder multispektraler Bildgebung eingerichtet ist, angeordnet sein. Die gleichen Vorteile wie oben bereits beschrieben zur Verwendung der Zeilenkamera finden hier auf die Verwendung einer Zeilenkamera als RGB-Kamera Anwendung.

Gemäß einer vorteilhaften Ausgestaltung der Erfindung ist vorgesehen, dass eine Recheneinheit, die insbesondere von der Erkennungseinheit umfasst ist, einen oder mehrere Statistikparameter anhand der ersten und ggf. zweiten Bildpunkte bestimmt, wobei die Statistikparameter insbesondere eine prozentuale Förderbandbelegung, eine Menge des Massenstroms, ein Gewicht eines Nutzanteils vom Massenstrom, ein durchschnittliches Gewicht oder eine Anzahl an nutzbaren Zuckerrüben innerhalb des Massenstroms und/oder den Anteil an Fremdkörpern im Massenstrom umfassen. Die Recheneinheit kann entweder Teil der Erkennungseinheit sein oder außerhalb der Erkennungseinheit positioniert werden, wobei lediglich eine Datenverbindung zur Erkennungseinheit besteht. Die externe Positionierung der Recheneinheit ermöglicht einerseits eine kompaktere Bauweise der Erkennungseinheit und weiter mehr Bauraum für die Recheneinheit um die rechenintensiven Anforderungen in einer kürzeren Zeit zu bewerkstelligen. Die Recheneinheit kann anhand der vorliegenden ersten und/oder zweiten Bildpunkte mehrere für den Nutzer relevante Statistikparameter bestimmen. So kann einerseits durch die Auslastung der Fördereinheit und das transportierte Gewicht eine Aussage über den Servicezustand der Vorrichtung getroffen werden. Eine ausgelastete Vorrichtung, welche primär mit schweren Objekten belastet wird bedarf eher Instandhaltungsmaßnahmen als eine Vorrichtung welche deutlich weniger beansprucht wird. Vorteilhafterweise ermöglichen die Statistikparameter auch eine Aussage über die Wirtschaftlichkeit der Produktion. Auch kann durch eine Mengenbestimmung der Zuckerrüben oder der Fremdkörper ein automatisierter Prozess der Weiterverarbeitung oder der Abholung eingeleitet werden. So ist es denkbar, dass nicht der Nutzer einen weiteren Prozessschritt einleiten muss, sondern die Vorrichtung bzw. die Recheneinheit erkennt, wann genügend bzw. zu viele Zuckerrüben oder Fremdkörper gelagert sind. Hierfür müsste der Recheneinheit lediglich eine Größe des Lagers für Fremdkörper oder Zuckerrüben bekannt sein. Demzufolge kann die Recheneinheit eine Benachrichtigung geben, dass beispielsweise das Lager der Fremdkörper geleert werden muss oder eine Abholung der Objekte direkt einleiten.

Gemäß einer vorteilhaften Ausgestaltung der Erfindung ist vorgesehen, dass die Fördereinheit den Massestrom der Zuckerrüben und Fremdkörper mit einer Geschwindigkeit im Bereich von 3 m/s bis 4 m/s, bevorzugt im Bereich von 3,5 m/s bis 4m/s, fördert. Die Geschwindigkeit des Massenstroms erlaubt es vorteilhafterweise eine Flugbahn der Zuckerrüben stromabwärts der Fördereinheit zu erzeugen. Diese Flugbahn kann insbesondere die gewöhnliche Trajektorie des Massenstroms beschreiben. Die vermeintlich hohe Geschwindigkeit des Massenstroms ermöglicht eine zunächst im Wesentlichen horizontale Trajektorie des Massenstroms bevor hauptsächlich die Erdbeschleunigung eine Trajektorie im Wesentlichen senkrecht nach unten erzeugt. Der Massenstrom der Zuckerrüben kann stromabwärts der Fördereinheit durch eine Auffangrutsche aufgefangen werden, wobei diese Auffangrutsche bevorzugt im Wesentlichen horizontalen Verlauf der Trajektorie des Massenstroms angeordnet ist, so dass das Auftreffen der Zuckerrüben auf der Auffangrutsche zu keinen oder lediglich geringfügigen Schädigungen an der Zuckerrübe führt. Insbesondere bevorzugt ist der Abstand zwischen der Auffangrutsche und der Fördereinheit derart ausgelegt, dass die Erkennungseinheit die Sortiereinheit ansteuern kann und die Fremdkörper von der gewöhnlichen Trajektorie abgelenkt werden können. Weiter ermöglicht die hohe Geschwindigkeit des Massenstroms ein wirtschaftlicheres Verfahren.

Gemäß einer weiteren Ausgestaltung der Erfindung ist eine Aufgaberutsche stromaufwärts der Fördereinheit angeordnet, wobei diese derart in einem Winkel zur Fördereinheit angeordnet ist, dass der Massenstrom durch die Aufgaberutsche auf ungefähr die Geschwindigkeit der Fördereinheit beschleunigt wird. Vorteilhafterweise bedarf es durch die Winkelanordnung keiner zusätzlichen Energiezufuhr um den Massenstrom zu beschleunigen.

Gemäß einer vorteilhaften Ausgestaltung der Erfindung ist vorgesehen, dass die Fördereinheit mehrere, insbesondere im Wesentlichen parallel angeordnete, Förderbänder aufweist. Der Vorteil der mehreren Förderbänder liegt im Wesentlichen darin, dass der Massenstrom welcher zeitgleich gefördert werden kann erhöht wird. Die Anordnung der Förderbänder zueinander ermöglicht einerseits eine kompakte Bauweise und andererseits kann durch die geringen Abstände der Förderbänder zueinander, aufgrund der Parallelität, die Fremdkörper in den Massenströmen auf den jeweiligen Förderbändern mittels nur einer Erkennungseinheit erkannt werden. Alternativ kann einem Förderband jeweils eine Erkennungseinheit zugeordnet werden. Dies erhöht den finanziellen Aufwand, aber kann die Genauigkeit der Erkennung steigern.

In einer weiteren vorteilhaften Ausgestaltung der Erfindung sind die Förderbänder durch Trennwände getrennt und/oder weisen Mitnehmer auf, die derart konfiguriert sind, dass die Bewegung des Förderbandes auf die Objekte des Massenstroms übertragen wird. Die Mitnehmer sind bevorzugt als Stollen ausgestaltet, welche eine abgestumpfte Spitze aufweisen. Vorzugsweise werden die Mitnehmer in einem vordefinierten Abstand zueinander angeordnet. Ein Vorteil der Trennwände liegt darin, dass der Massenstrom auf dem jeweiligen Förderband verbleibt und somit bevorzugt in einem vorbestimmten Erkennungsbereich der Erkennungseinheit landet.

Gemäß einer vorteilhaften Ausgestaltung der Erfindung ist vorgesehen, dass die Sortiereinheit mindestens eine Ablenkeinheit je Förderband aufweist, wobei die Ablenkeinheit derart angesteuert wird, dass die Fremdkörper aus der Trajektorie des Massenstroms, insbesondere nach oben, abgelenkt werden. Die Ablenkeinheit wird erfindungsgemäß durch die Erkennungseinheit angesteuert, so dass die erkannten Fremdkörper von der gewöhnlichen Trajektorie des Massenstroms abgelenkt werden. Sofern die Fördereinheit mehrere Förderbänder aufweist, kann jedem Förderband eine Ablenkeinheit zugeordnet werden. Die jeweiligen Ablenkeinheiten können bevorzugt separat durch die Erkennungseinheit angesteuert werden und erlauben somit eine bessere und schnelle Aussortierung an Fremdkörpern aus dem Massenstrom. Die Ablenkeinheit ist bevorzugt unter der Trajektorie des Massenstroms angeordnet, wobei die Ablenkeinheit einen erkannten Fremdkörper dann aus der Trajektorie insbesondere nach oben hin ablenkt.

Gemäß einer vorteilhaften Ausgestaltung der Erfindung ist vorgesehen, dass die mindestens eine Ablenkeinheit jeweils mindestens eine schwenkbare Ablenkklappe aufweist. Die Ablenkeinheit kann als eine schwenkbare Ablenkklappe ausgestaltet sein, wobei diese bevorzugt über einen Druckluftzylinder oder einen elektrischen Zylinder aktuiert wird. Die Aktuierung kann durch die Ansteuerung der Erkennungseinheit initiiert werden.

In einer weiteren Ausgestaltung der Erfindung kann die Ablenkeinheit sich über die gesamte Breite der Fördereinheit erstrecken und im Wesentlichen senkrecht zur Förderrichtung des Massenstroms angeordnet sein, wobei die Ablenkeinheit in mehrere Teilbereiche eingeteilt ist, wobei diese Teilbereiche als Ablenkklappen ausgestaltet sind und jeweils über einen Druckluftzylinder angesteuert werden. So besteht keine direkte Abhängigkeit zu den jeweiligen Förderbändern, sondern die Erkennungseinheit kann aufgrund der Position des erkannten Fremdkörpers auf einem beliebigen Förderband den einen oder die mehreren Teilbereiche bzw. Ablenkklappen ansteuern. Bei einem Stein oder einem größeren erkannten Fremdkörper können beispielsweise zwei oder mehrere Ablenkklappen aktuiert werden, um den Fremdkörper kontrolliert aus der Trajektorie, insbesondere nach oben, abzulenken.

Gemäß einer vorteilhaften Ausgestaltung der Erfindung ist vorgesehen, dass die mindestens eine Ablenkeinheit jeweils mindestens eine wahlweise aktivierbare Düse zum Ausstoßen von Luft aufweist. Die aktivierbare Düse kann insbesondere kleinere bzw. leichte Fremdkörper, wie z.B. Erde, kleine Steine oder Kraut, auslenken. Die Düse kann durch die Erkennungseinheit angesteuert werden, um den jeweiligen erkannten Fremdkörper von der gewöhnlichen Trajektorie des Massenstroms abzulenken. Die aktivierbare Düse kann als Düsenzeile bestehend aus mehreren Öffnungen zur Abgabe von Luft ausgeführt werden.

In einer weiteren vorteilhaften Ausgestaltung der Erfindung ist die aktivierbare Düse als Düsenzeile ausgeführt und erstreckt sich über gesamte Breite der Fördereinheit und ist im Wesentlichen senkrecht zur Förderrichtung des Massenstroms angeordnet. Vorzugsweise kann die Düsenzeile oder die Düsen dauerhaft aktiviert sein, wobei die Erkennungseinheit vorteilhafterweise Fremdkörper unterhalb einer gewissen Größe nicht erkennen muss. Diese kleineren Teile bzw. leichteren Teile können durch die dauerhaft aktivierten Düsen, zumindest im Betrieb dauerhaft an, ausgelenkt werden, so dass keine aktivierbaren Düsen oder Ablencklappen aktiviert werden müssen.

Gemäß einer vorteilhaften Ausgestaltung der Erfindung ist vorgesehen, dass die mindestens eine aktivierbare Düse stromabwärts der schwenkbaren Ablenkklappe angeordnet ist. Die Ablenkeinheit kann somit mindestens eine Düse und eine Ablenkklappe aufweisen. Bevorzugt ist die Düse stromabwärts der Ablenkklappe angeordnet. Der Vorteil kann darin liegen, dass leichte und/oder kleine Fremdkörper nicht ausreichend von der Ablenkklappe ausgelenkt werden, wobei die Düse stromabwärts diese Fremdkörper erneut ablenkt und verhindern, dass diese Fremdkörper sich erneut auf der gewöhnlichen Trajektorie des Massenstroms befinden. Zusätzlich oder alternativ kann eine Düse stromaufwärts der schwenkbaren Ablenkklappe angeordnet sein, wobei diese bevorzugt dauerhaft, im Betrieb, aktiviert ist. Dies verhindert, dass Kleinteile die schwenkbaren Ablenkklappen verklemmen. Die Kleinteile können demzufolge vor der Ablenkklappe bereits nach oben ausgelenkt werden.

Gemäß einer vorteilhaften Ausgestaltung der Erfindung ist vorgesehen, dass stromaufwärts der Fördereinheit eine Ausrichtungseinheit angeordnet ist, wobei die Ausrichtungseinheit eine Öffnung je Förderband aufweist, wobei diese Öffnung in der Höhe und/oder in der Breite verstellbar ist, so dass der Massenstrom auf die Förderbänder ausgerichtet wird. Sofern die Fördereinheit eine Aufgaberutsche stromaufwärts der Förderbänder aufweist, ist die Ausrichtungseinheit stromaufwärts der Aufgaberutsche oder zumindest teilweise auf der Aufgaberutsche angeordnet. Die Ausrichtungseinheit kann ein gezieltes Ausrichten und Aufteilen des Massenstroms auf das eine oder die mehreren Förderbänder ermöglichen. Aufgrund von Erfahrungswerten kann die eine oder die mehreren Öffnungen durch die Höhenverstellbarkeit und die Breitenverstellbarkeit auf eine maximale Zuckerrübengröße, inklusive Sicherheitspuffer, eingestellt werden. Objekte die größer als diese Öffnung sind werden nicht auf die Fördereinheit geführt, wobei davon ausgegangen werden kann, dass das Gewicht des Objekts zu hoch ist für die Vorrichtung. So kann entweder die Fördereinheit oder die Ablenkeinheit beschädigt werden. Vorzugsweise kann die Höhe der Ausrichtungseinheit derart eingestellt werden, dass die Erkennungseinheit noch funktionsfähig ist bzw. nicht beschädigt wird.

Gemäß einer vorteilhaften Ausgestaltung der Erfindung ist vorgesehen, dass die Erkennungseinheit eine Strahlenquelle, insbesondere eine Infrarotstrahlenquelle, aufweist, wobei die Strahlenquelle derart konfiguriert ist, dass der Massenstrom zumindest teilweise in einem Messbereich für die Erkennungseinheit beleuchtet wird. Die Erkennungseinheit kann einen Messbereich aufweisen, wobei die erfindungsgemäße optische Aufnahme mittels hyperspektraler oder multispektraler Bildgebung und/oder die RGB-Kamera auf diesen Bereich ausgerichtet sind. Diesen Bereich gilt es mit der Strahlenquelle derart auszuleuchten, dass die erzeugten ersten und/oder zweiten Bildpunkte nutzbar zur Erkennung der Fremdkörper im Massenstrom sind.

In einer weiteren vorteilhaften Ausgestaltung der Erfindung kann jeweils eine Erkennungseinheit jeweils eine Strahlenquelle aufweisen, wobei die jeweiligen Strahlenquellen insbesondere auf die jeweiligen Messbereiche der Erkennungseinheiten ausgerichtet sind. Somit kann die Genauigkeit der Erkennung weiter erhöht werden, da die relevanten Bereiche für die Erkennungseinheiten passend für die jeweilige Erkennungseinheit ausgeleuchtet sind.

Ein weiterer Gegenstand der Erfindung ist eine Vorrichtung zum Aussortieren von Fremdkörpern aus einem Massenstrom von Zuckerrüben, mit einer Erkennungseinheit und einer Fördereinheit mit mindestens einem Förderband zum Transportieren des Massestroms durch die Erkennungseinheit, sowie mit einer stromabwärts der Fördereinheit angeordneten Sortiereinheit, welche durch die Erkennungseinheit ansteuerbar und derart konfiguriert ist, dass Fremdkörper von einer gewöhnlichen Trajektorie des Massenstroms abgelenkt werden, wobei die Erkennungseinheit aufweist:
I. eine Objekterkennungsvorrichtung zum Erkennen auf der Fördereinheit angeordneter Objekte des Massenstroms mittels Laserentfernungsmessung, insbesondere Lasertriangulation;
II. eine Bildgebungseinrichtung zum zumindest teilweisen optischen Aufnehmen der erkannten Objekte mittels hyperspektraler oder multispektraler Bildgebung unter Erzeugung erster Bildpunkte;
III. eine Recheneinheit, zum Auswerten der erzeugten ersten Bildpunkte, um Fremdkörper im Massenstrom zu erkennen; und
IV. eine Ansteuereinrichtung zum Ansteuern der Sortiereinheit derart, dass erkannte Fremdkörper von der gewöhnlichen Trajektorie des Massenstroms abgelenkt werden.

Bei der Vorrichtung können dieselben Vorteile erreicht werden, wie sie im Zusammenhang mit dem Verfahren beschrieben worden sind.

Eine vorteilhafte Ausgestaltung der Vorrichtung sieht vor, dass die Bildgebungseinrichtung eine Zeilenkamera ist. Zusätzlich kann die Bildgebungseinrichtung eine RGB-Kamera, insbesondere eine Zeilenkamera, aufweisen, wobei diese RGB-Kamera zweite Bildpunkte erzeugt.

Bei der Vorrichtung können auch die um Zusammenhang mit dem Verfahren beschriebenen vorteilhaften Ausgestaltungen und Merkmale allein oder in Kombination Anwendung finden.

Weitere Einzelheiten, Merkmale und Vorteile der Erfindung ergeben sich aus den Zeichnungen, sowie aus der nachfolgenden Beschreibung der bevorzugten Ausführungsformen anhand der Zeichnungen. Die Zeichnungen illustrieren dabei lediglich beispielhafte Ausführungsformen der Erfindung, welche den Erfindungsgedanken nicht einschränken.

### Kurze Beschreibung der Figuren

Die **Fig. 1** zeigt eine schematische Vorrichtung zum Aussortieren von Fremdkörpern aus einem Massenstrom von Zuckerrüben gemäß eines ersten Ausführungsbeispiels der Erfindung.

Die **Fig. 2** zeigt ein zweites Ausführungsbeispiel einer Vorrichtung zum Aussortieren von Fremdkörpern aus einem Massenstrom von Zuckerrüben gemäß der Erfindung.

Die **Fig. 3** zeigt eine Sortiereinheit in Verbindung mit zwei unterschiedlichen Auffangrutschen gemäß dem zweiten Ausführungsbeispiel.

Die **Fig. 4** zeigt eine Erkennungseinheit in Verbindung mit einer Sortiereinheit und zweier unterschiedlicher Auffangrutschen gemäß dem zweiten Ausführungsbeispiel.

Die **Fig. 5** zeigt eine Ausrichtungseinheit für eines der beiden oder beide Ausführungsbeispiele.

### Ausführungsformen der Erfindung

In Fig. 1 wird ein erstes Ausführungsbeispiel einer Vorrichtung 1 zum Aussortieren von Fremdkörpern 2' aus einem Massenstrom 3 von Zuckerrüben 2 gezeigt. Bei der mechanischen Ernte von Zuckerrüben werden häufig Fremdkörper wie beispielsweise Steine, Erde, Flaschen (Glas, Plastik und andere), Metalle, Kunststoffe, Holz, Kraut, Blätter etc. ungewollt mitaufgenommen. Diese gilt es in vorteilhafterweise aus dem Massenstrom der Zuckerrüben 3 auszusortieren. Weiter sollten auch zu kleine, unreife oder verfaulte Zuckerrüben aus dem Massenstrom der Zuckerrüben 3 entfernt werden. Diese zählen somit auch zu den Fremdkörpern 2`, welche es gilt auszusortieren. Dafür bedarf es einer besonders genauen und robusten Detektion und Erkennung von Fremdkörpern 2'.

Fig. 1 zeigt dabei eine Vorrichtung 1, welche dazu geeignet ist das erfindungsgemäße Verfahren auszuführen. Dafür weist die Vorrichtung 1 eine Fördereinheit 4, mindestens eine Erkennungseinheit 5 und eine Sortiereinheit 6 auf. Die Fördereinheit 4 weist mindestens ein Förderband zum Transport eines Massenstroms von Zuckerrüben 3 auf, wobei dieser ursprüngliche Massenstrom 3 aus Zuckerrüben 2 und Fremdkörpern 2' bestehen kann. Die Erkennungseinheit 5 ermöglicht das Erkennen der jeweiligen Fremdkörper 2', worauf hin eine Sortiereinheit 6 angesteuert wird und diese erkannten Fremdkörper 2' aussortiert. Wie aus Fig. 1 ersichtlich, ist die Sortiereinheit 6 stromabwärts der Fördereinheit 4 angeordnet.

Zunächst transportiert die Fördereinheit 4 den Massenstrom an Zuckerrüben 3 durch die Erkennungseinheit 5. Die Erkennungseinheit 5 wird im ersten Ausführungsbeispiel als ein Element dargestellt und kann mehrere im Wesentlichen parallele Förderbänder zeitgleich beobachten. Die Erkennungseinheit 5 erkennt erfindungsgemäß zunächst in einem ersten Verfahrensschritt, dass bzw. ob Objekte des Massenstroms 3 vorliegen. Dafür nutzt die Erkennungseinheit 5 eine Laserentfernungsmessung, insbesondere ein Lasertriangulationsverfahren, wobei die Oberfläche des Förderbandes die Bezugsebene für die Messung darstellen kann. Demzufolge kann die Erkennungseinheit 5 erkennen, wenn ein Objekt auf dem Förderband liegt. Für die Laserentfernungsmessung kann die Erkennungseinheit 5 einen Lasersensor oder Laserscanner aufweisen, welcher bevorzugt senkrecht über der Fördereinheit 4 angeordnet ist. Unter der Voraussetzung, dass im ersten Schritt ein Objekt auf dem Förderband bzw. der Fördereinheit 4 erkannt wurde, wird in einem zweiten Verfahrensschritt das erkannte Objekt zumindest teilweise mittels hyperspektraler oder multispektraler Bildgebung optisch aufgenommen. Aus dieser optischen Aufnahme werden erste Bildpunkte erzeugt. Die optischen Aufnahmen der erkannten Objekte mittels hyperspektraler oder multispektraler Bildgebung erfolgt bevorzugt mittels einer Zeilenkamera, die zur hyperspektralen oder multispektralen Bildgebung eingerichtet ist. Die Zeilenkamera nimmt lediglich eine Zeile an Pixeln auf, wobei die Pixelzahl gegenüber üblichen Flächensensoren größer oder ähnlich ist. Somit kann neben einem geringen Hardwareaufwand zusätzlich für die optische Aufnahme eine bessere räumliche Auflösung erzielt werden. Es ist denkbar, dass durch die Verwendung einer Zeilenkamera nicht das ganze Objekt optisch aufgenommen wird, wobei dies für das Erkennen keinen erheblichen Nachteil darstellt. Das erkannte Objekt wird dementsprechend zumindest teilweise optisch aufgenommen. In einem dritten Verfahrensschritt, welcher auf die optische Aufnahme folgt, werden die erzeugten ersten Bildpunkte ausgewertet. Die Auswertung der ersten Bildpunkte ermöglicht es Fremdkörper 2' von den Zuckerrüben 2 zu unterscheiden. Sofern ein Fremdkörper 2' durch das Verfahren erkannt wurde, wird in einem vierten Verfahrensschritt der erkannte Fremdkörper 2' mittels der Sortiereinheit 6 aussortiert. Die Sortiereinheit 6 lenkt dabei den erkannten Fremdkörper 2' von der gewöhnlichen Trajektorie des Massenstroms 8 ab. Hierzu wird die Sortiereinheit 6 durch die Erkennungseinheit 5 angesteuert, wenn ein Fremdkörper 2' erkannt wurde. Der Prozess des Erkennens wird bevorzugt mittels einer Recheneinheit ausgeführt, die insbesondere von der Erkennungseinheit 5 umfasst wird. Zusätzlich kann die Recheneinheit einen oder mehrere Statistikparameter für den Nutzer oder für die weitere Prozessierung der Fremdkörper 2' oder der Zuckerrüben 2 bestimmen. Die Statistikparameter umfassen insbesondere eine prozentuale Förderbandbelegung, eine Menge des Massenstroms, ein Gewicht eines Nutzanteils vom Massenstrom, ein durchschnittliches Gewicht oder eine Anzahl an nutzbaren Zuckerrüben 2 innerhalb des Massenstroms 3 und/oder den Anteil an Fremdkörpern 2` im Massenstrom 3 umfassen. Ein wesentlicher Vorteil besteht darin, dass ein solches Verfahren mit den jeweiligen Statistikparametern automatisiert laufen kann. So kann durch die Recheneinheit beispielsweise festgestellt werden, wann das Lager an Zuckerrüben 2 oder an Fremdkörpern 2` voll ist, so dass diese abgeholt werden können. Weiter ist es denkbar, dass die Fremdkörper 2' zumindest grob klassifiziert werden, wobei dies für die weitere Verarbeitung der gesammelten Fremdkörper 2' relevant sein kann. Für den Betreiber der Vorrichtung 1 kann darüber hinaus der wirtschaftliche Aspekt von besonderem Interesse sein. Der Betreiber kann beispielsweise zu jeder Zeit die Menge an vorliegenden Zuckerrüben 2 kontrollieren.

Fig. 1 zeigt den Unterschied zwischen der Trajektorie der Zuckerrüben 8 und der Trajektorie der erkannten Fremdkörper 8' sehr deutlich. So ist eindeutig zu erkennen, dass der erkannte Fremdkörper 2' zuerst der Trajektorie der Zuckerrübe 8 folgt und bei der Sortiereinheit 6, bzw. durch die Sortiereinheit 6, nach oben hin ausgelenkt wird. Die Fremdkörper 2' werden bevorzugt durch eine Auffangrutsche für Fremdkörper 11' aufgefangen. Die Zuckerrüben 2 werden insbesondere durch eine Auffangrutsche für Zuckerrüben 11 aufgefangen, wobei aus Fig. 1 ersichtlich wird, dass die Auffangrutsche für Zuckerrüben 11 wesentlich an die Trajektorie der Zuckerrüben 8 angepasst ist. Die Zuckerrüben 2 werden bevorzugt mittels der Fördereinheit 4 mit einer Geschwindigkeit im Bereich von 3 m/s bis 4 m/s transportiert. Somit weist die Zuckerrübe 2 zunächst im Flug einen erheblichen horizontalen Geschwindigkeitsanteil auf. Die Auffangrutsche für die Zuckerrüben 11 kann derart zu der Trajektorie der Zuckerrüben 8 angeordnet sein, dass die Zuckerrüben 2 bei der Landung einen möglichst sanften Aufprall erfahren. Dafür ist der Winkel der Auffangrutsche für die Zuckerrüben 11 bevorzugt an den Winkel der Trajektorie der Zuckerrüben 8 angepasst. Dieser Winkel kann mittels einfacher Berechnungen bei einem bekannten horizontalen Abstand der Auffangrutsche für die Zuckerrüben 11 zu der Fördereinheit 4 bestimmt werden. Es ist äußerst wünschenswert, dass die Zuckerrüben 2 möglichst keinen Schaden beim Aufprall auf der Auffangrutsche 11 erfahren.

Auch wird in Fig. 1 gezeigt, dass die Fördereinheit 4 mehrere Mitnehmer 4" aufweisen kann, wobei diese Mitnehmer 4" insbesondere die Bewegung der Geschwindigkeit auf den Massenstrom 3 übertragen können. Die Mitnehmer 4" sind bevorzugt als Stollen ausgebildet und nehmen die jeweiligen einzelnen Objekte des Massenstroms 3 mit.

Fig. 2 zeigt ein zweites Ausführungsbeispiel der Vorrichtung 1. Der wesentliche Unterschied des zweiten Ausführungsbeispiels zum ersten Ausführungsbeispiel liegt darin, dass die Erkennungseinheit 5 nicht als ein Element ausgeführt ist. Viel mehr zeigt Fig. 2 vier Erkennungseinheiten 5, wobei eine Erkennungseinheit 5 jeweils über einem Förderband der Fördereinheit 4 zugeordnet ist. Die Erkennungseinheit 5 kann einen Messbereich 5' auf der Oberfläche des jeweiligen Förderbandes aufspannen, wobei durch diesen Messbereich 5' zunächst ein Objekt auf dem Förderband erkannt wird und dann mittels hyperspektraler oder multispektraler Bildgebung eine optische Aufnahme getätigt wird. Demzufolge kann die Erkennung der Objekte noch auf dem Förderband stattfinden. Die hyperspektrale oder multispektrale Bildgebung findet bevorzugt in einem Wellenlängenbereich von 780 - 3000 nm statt, wobei hierzu eine oder mehrere Strahlenquellen, insbesondere Infrarotstrahlenquellen, derart angeordnet sind, dass der Massenstrom 3 zumindest in dem Messbereich 5' für die Erkennungseinheit 5 beleuchtet wird. Nach der optischen Aufnahme werden erste Bildpunkte erzeugt, wobei diese dann im nächsten Verfahrensschritt ausgewertet werden. Es ist jedoch denkbar, dass zusätzlich das bzw. die erkannten Objekte zumindest teilweise mittels einer RGB-Kamera optisch aufgenommen werden. Diese RGB-Kamera kann zusätzlich zu den ersten Bildpunkten noch zweite Bildpunkte erzeugen, wobei diese bevorzugt zusätzlich bei der Auswertung berücksichtigt werden. Somit kann die Genauigkeit der Erkennung der Fremdkörper 2` im Massenstrom 3 gesteigert werden. Um auch hier den Hardwareaufwand zu verringern und eine bessere räumliche Auflösung zu haben, kann eine Zeilenkamera hier verwendet werden. Die Strahlenquelle, besonders die Infrarotstrahlenquelle, ist im Wesentlichen relevant für die RGB-Kamera.

Außerdem zeigt Fig. 2 eine Aufgaberutsche 9. Die Aufgaberutsche 9 ist derart angeordnet, dass der Massenstrom an Zuckerrüben 3 ungefähr auf die Geschwindigkeit der Fördereinheit 4 bzw. der Förderbänder gebracht wird. Somit entstehen keine oder lediglich geringe Relativgeschwindigkeiten zwischen dem Massenstrom 3 und dem Förderband, so dass keine bzw. weniger Zuckerrüben 2 beschädigt werden. Die Fördereinheit 4 wird bevorzugt mittels eines Antriebs 7 angetrieben.

Die Figuren 3 und 4 zeigen jeweils verschiedene Perspektiven der Sortiereinheit 6 und der Auffangrutschen für Zuckerrüben und für Fremdkörper 11, 11' des zweiten Ausführungsbeispiels der Vorrichtung 1. Fig. 3 zeigt wie der Massenstrom 3 von dem jeweiligen Förderband stromabwärts der Erkennungseinheit 5 und des Messbereichs 5' beschleunigt wird. Die Trajektorien der Zuckerrüben 8 und der Fremdkörper 8' führen zunächst gleichermaßen über die Sortiereinheit 6. Sofern ein Fremdkörper 2' durch die Erkennungseinheit 5 erkannt wurde, kann eine Ablenkeinheit 6' derart angesteuert werden, dass die Fremdkörper 2' aus der gewöhnlichen Trajektorie des Massenstroms 8 nach oben hin abgelenkt werden. Die Ablenkeinheit 6` kann durch die Erkennungseinheit 5 und/oder die Recheneinheit angesteuert werden. Es ist in Fig. 3 und in Fig. 4 deutlich erkennbar, dass die Trajektorie des Fremdkörpers 8' eine Auslenkung, einen leichten Knick, nach oben aufweist. Weiter ist auch ersichtlich, dass eine Ablenkeinheit 6' in einer ausgefahrenen Position steht. Diese kann durch einen Druckluftzylinder oder elektrischen Zylinder reversibel erreicht werden. Nach der Ablenkung des Fremdkörpers 2' kann die Ablenkeinheit 6' erneut in eine eingefahrene Position zurückverfahren.

Fig. 4 zeigt die Auffangrutschen für die Fremdkörper 11' und für die Zuckerrüben 11. Es ist erneut festzuhalten, dass lediglich die nutzbaren Zuckerrüben der Trajektorie 8 auf die Auffangrutsche für Zuckerrüben 11 folgen. Schlechte, unreife oder zu kleine Zuckerrüben werden auch als Fremdkörper 2' erkannt und folgen der Trajektorie der Fremdkörper 8'. Die Auffangrutsche für die Fremdkörper 11' ist oberhalb der Auffangrutsche der Zuckerrüben 11 angeordnet und leitet die Fremdkörper 2` weg von den Zuckerrüben 2. Auch Fig. 4 zeigt die Ablenkeinheit 6' in einer ausgefahrenen Position. Die Fremdkörper 2' werden bevorzugt im Flug durch die Ablenkeinheit 6' abgelenkt. Einem jeden Förderband kann eine oder mehrere Ablenkeinheiten 6' zugewiesen werden, wobei diese bei Erkennung eines Fremdkörpers 2' auf dem jeweiligen Förderband durch die eine oder die jeweilige Erkennungseinheit 5 gezielt angesteuert werden. Die Ablenkeinheit 6' ist in dem zweiten Ausführungsbeispiel als schwenkbare Ablenkklappe ausgeführt. Es ist jedoch denkbar, dass die Ablenkeinheit 6' eine aktivierbare Düse und/oder eine schwenkbare Ablenkklappe aufweist. Die Düse kann auch mittels einer oder der jeweiligen Erkennungseinheit 5 angesteuert werden. Die Düse kann Luft ausstoßen, so dass insbesondere leichtere Fremdkörper 2' durch die Ablenkeinheit 6' abgelenkt werden. Vorzugsweise weist die Ablenkeinheit 6' mindestens eine aktivierbare Düse und eine schwenkbare Ablenkklappe auf. Die Düse kann auch dauerhaft aktiviert sein, sofern die Vorrichtung 1 in Betrieb ist, wodurch Fremdkörper unterhalb einer gewissen Größe bzw. eines Gewichts nicht durch die Erkennungseinheit 5 erkannt werden müssen, sondern automatisch durch die Düse abgelenkt werden. Es ist auch denkbar, dass die Sortiereinheit 6 eine sich über die gesamte Breite der Fördereinheit 4 erstreckende Düsenzeile 12 aufweist, wobei diese dauerhaft im Betrieb aktiviert ist. Eine solche Düsenzeile ist in Fig. 4 durch die mit dem Bezugszeichen 12 gekennzeichnete Linie angedeutet. Somit bedarf die eine oder die mehreren Ablenkeinheiten 6` keiner Düse. Sofern die Ablenkeinheit 6' eine aktivierbare Düse und eine schwenkbare Ablenkklappe aufweist, ist die Düse stromabwärts der Ablenkklappe angeordnet.

Ferner geht aus Fig. 4 hervor, dass zwischen den mehreren Förderbändern der Fördereinheit 4 jeweils Trennwände 4' angeordnet sind. Diese verhindern einerseits, dass die Objekte von einem Förderband auf ein anderes Förderband rollen und andererseits zwingen diese die Objekte den Messbereich 5' der Erkennungseinheit 5 zu passieren. Somit kann kein Objekt des Massenstroms 3 den Messbereich 5 passieren ohne erkannt zu werden. Dies erhöht die Robustheit der Erkennung der Fremdkörper 2' erheblich.

Fig. 5 zeigt eine stromaufwärts der Fördereinheit 4, und der Aufgaberutsche 9, angeordnete Ausrichtungseinheit 10. Die Ausrichtungseinheit 10 leitet bevorzugt den Massenstrom 3 auf die jeweiligen Förderbänder. Dafür weist die Ausrichtungseinheit 10 jeweils eine Öffnung für ein Förderband auf, wobei diese Öffnung in der Höhe und/oder in der Breite, insbesondere über mechanische Befestigungen, verstellbar ist. Es ist denkbar, dass zu große Objekte im Massenstrom 3 durch die Ausrichtungseinheit 10 gestoppt werden, wobei derartige Objekte eventuell Schäden an der Aufgaberutsche 9, der Fördereinheit 4, der Erkennungseinheit 5 und/oder der Sortiereinheit 6 hervorrufen können. Die jeweiligen Öffnungen können auf die Zuckerrüben 2 innerhalb des Massenstroms 3 eingestellt werden.

### Bezugszeichenliste

1 - Vorrichtung
2 - Zuckerrüben
2' - Fremdkörper
3 - Massenstrom von Zuckerrüben
4 - Fördereinheit
4' - Trennwände
4" - Mitnehmer
5 - Erkennungseinheit
5' - Messbereich
6 - Sortiereinheit
6' - Ablenkeinheit
7 - Antrieb Fördereinheit
8 - gewöhnliche Trajektorie des Massenstroms
8' - abgelenkte Trajektorie der Fremdkörper
9 - Aufgaberutsche
10 - Ausrichtungseinheit
11 - Auffangrutsche Zuckerrüben
11' - Auffangrutsche Fremdkörper
12 - Düsenzeile

## Patentansprüche

1. Verfahren zum Aussortieren von Fremdkörpern (2') aus einem Massenstrom von Zuckerrüben (3), wobei der Massenstrom (3) mittels einer Fördereinheit (4) mit mindestens einem Förderband durch eine Erkennungseinheit (5) transportiert wird, wobei stromabwärts der Fördereinheit (4) eine Sortiereinheit (6) angeordnet ist, wobei die Sortiereinheit (6) über die Erkennungseinheit (5) angesteuert wird und derart konfiguriert ist, dass Fremdkörper (2') von einer gewöhnlichen Trajektorie des Massenstroms (8) abgelenkt werden,
**dadurch gekennzeichnet, dass** die Erkennungseinheit (5) zumindest die folgenden Schritte ausführt:
I. in einem ersten Verfahrensschritt werden auf der Fördereinheit (4) angeordnete Objekte des Massenstroms (3) mittels Laserentfernungsmessung, insbesondere Lasertriangulation, erkannt;
II. in einem auf den ersten Verfahrensschritt folgenden zweiten Verfahrensschritt werden die erkannten Objekte zumindest teilweise mittels hyperspektraler oder multispektraler Bildgebung optisch aufgenommen, wobei erste Bildpunkte erzeugt werden;
III. in einem auf den zweiten Verfahrensschritt folgenden dritten Verfahrensschritt werden die erzeugten ersten Bildpunkte ausgewertet, um Fremdkörper (2') im Massenstrom (3) zu erkennen; und
IV. in einem auf den dritten Verfahrensschritt folgenden vierten Verfahrensschritt wird die Sortiereinheit (6) durch die Erkennungseinheit (5) derart angesteuert, dass erkannte Fremdkörper (2') von der gewöhnlichen Trajektorie des Massenstroms (8) abgelenkt werden.

2. Verfahren nach Anspruch 1, **dadurch gekennzeichnet, dass** das optische Aufnehmen der erkannten Objekte mittels hyperspektraler oder multispektraler Bildgebung mit einer Zeilenkamera erfolgt, die zur hyperspektralen oder multispektralen Bildgebung eingerichtet ist.

3. Verfahren nach einem der vorhergehenden Ansprüche, **dadurch gekennzeichnet, dass** in dem zweiten Verfahrensschritt die erkannten Objekte zusätzlich zumindest teilweise mittels einer RGB-Kamera optisch aufgenommen werden, wobei zweite Bildpunkte erzeugt werden, wobei in dem dritten Verfahrensschritt zusätzlich die zweiten Bildpunkte ausgewertet werden, um Fremdkörper (2') in dem Massestrom (3) zu erkennen.

4. Verfahren nach einem der Anspruch 3, **dadurch gekennzeichnet, dass** die RGB-Kamera eine Zeilenkamera ist.

5. Verfahren nach einem der vorhergehenden Ansprüche, **dadurch gekennzeichnet, dass** eine Recheneinheit, die insbesondere von der Erkennungseinheit (5) umfasst ist, einen oder mehrere Statistikparameter anhand der ersten und ggf. zweiten Bildpunkte bestimmt, wobei die Statistikparameter insbesondere eine prozentuale Förderbandbelegung, eine Menge des Massenstroms (3), ein Gewicht eines Nutzanteils vom Massenstrom (3), ein durchschnittliches Gewicht oder eine Anzahl an nutzbaren Zuckerrüben (2) innerhalb des Massenstroms (3) und/oder den Anteil an Fremdkörpern (2`) im Massenstrom (3) umfassen.

6. Verfahren nach einem der vorhergehenden Ansprüche, **dadurch gekennzeichnet, dass** die Fördereinheit (4) den Massestrom der Zuckerrüben (3) und Fremdkörper (2') mit einer Geschwindigkeit im Bereich von 3 m/s bis 4 m/s, bevorzugt im Bereich von 3,5 m/s bis 4m/s, fördert.

7. Verfahren nach einem der vorhergehenden Ansprüche, **dadurch gekennzeichnet, dass** die Fördereinheit (4) mehrere, insbesondere im Wesentlichen parallel angeordnete, Förderbänder aufweist.

8. Verfahren nach einem der vorhergehenden Ansprüche, **dadurch gekennzeichnet, dass** die Sortiereinheit (6) mindestens eine Ablenkeinheit (6') je Förderband aufweist, wobei die Ablenkeinheit (6') derart angesteuert wird, dass die Fremdkörper (2') aus der Trajektorie des Massenstroms (8), insbesondere nach oben, abgelenkt werden.

9. Verfahren nach Anspruch 8, **dadurch gekennzeichnet, dass** die mindestens eine Ablenkeinheit (6') jeweils mindestens eine schwenkbare Ablenkklappe aufweist.

10. Verfahren nach Anspruch 8 oder 9, **dadurch gekennzeichnet, dass** die mindestens eine Ablenkeinheit (6') jeweils mindestens eine wahlweise aktivierbare Düse zum Ausstoßen von Luft aufweist.

11. Verfahren nach Anspruch 10, **dadurch gekennzeichnet, dass** die mindestens eine aktivierbare Düse stromabwärts der schwenkbaren Ablenkklappe angeordnet ist.

12. Verfahren nach einem der vorhergehenden Ansprüche, **dadurch gekennzeichnet, dass** stromaufwärts der Fördereinheit (4) eine Ausrichtungseinheit (9) angeordnet ist, wobei die Ausrichtungseinheit (9) eine Öffnung je Förderband aufweist, wobei diese Öffnung in der Höhe und/oder in der Breite verstellbar ist, so dass der Massenstrom (3) auf die Förderbänder ausgerichtet wird.

13. Verfahren nach einem der vorhergehenden Ansprüche, **dadurch gekennzeichnet, dass** die Erkennungseinheit (5) eine Strahlenquelle, insbesondere eine Infrarotstrahlenquelle, aufweist, wobei die Strahlenquelle derart konfiguriert ist, dass der Massenstrom (3) zumindest teilweise in einem Messbereich (5') für die Erkennungseinheit (5) beleuchtet wird.

14. Vorrichtung (1) zum Aussortieren von Fremdkörpern (2') aus einem Massenstrom von Zuckerrüben (3), mit einer Erkennungseinheit (5) und einer Fördereinheit (4) mit mindestens einem Förderband zum Transportieren des Massestroms (3) durch die Erkennungseinheit (5), sowie mit einer stromabwärts der Fördereinheit (4) angeordneten Sortiereinheit (6), welche durch die Erkennungseinheit (5) ansteuerbar und derart konfiguriert ist, dass Fremdkörper (2') von einer gewöhnlichen Trajektorie des Massenstroms (8) abgelenkt werden,
**dadurch gekennzeichnet, dass** die Erkennungseinheit (5) aufweist:
I. eine Objekterkennungsvorrichtung zum Erkennen auf der Fördereinheit (4) angeordneter Objekte des Massenstroms (3) mittels Laserentfernungsmessung, insbesondere Lasertriangulation;
II. eine Bildgebungseinrichtung zum zumindest teilweisen optischen Aufnehmen der erkannten Objekte mittels hyperspektraler oder multispektraler Bildgebung unter Erzeugung erster Bildpunkte;
III. eine Recheneinheit, zum Auswerten der erzeugten ersten Bildpunkte, um Fremdkörper (2') im Massenstrom (3) zu erkennen; und
IV. eine Ansteuereinrichtung zum Ansteuern der Sortiereinheit (6) derart, dass erkannte Fremdkörper (2') von der gewöhnlichen Trajektorie des Massenstroms (8) abgelenkt werden.

15. Vorrichtung nach Anspruch 14, **dadurch gekennzeichnet, dass** die Bildgebungseinrichtung eine Zeilenkamera ist.
